# EUROPÄISCHE PATENTSCHRIFT

(11) **EP 1 772 689 B1**
(45) Veröffentlichungstag und Bekanntmachung des Hinweises auf die Patenterteilung: **26.04.2017**
(21) Anmeldenummer: 06121437.5
(22) Anmeldetag: 28.09.2006
(51) Int. Cl.: F25D 17/06, F25D 23/06

(54) **Kühlmöbel mit einer nichttragenden Zwischenwand**
Refriegrated cabinet with a non supporting separation wall
Meuble frigorifique comportant une cloison de séparation non porteuse

(30) Priorität: 05.10.2005 DE 102005047813
(43) Veröffentlichungstag der Anmeldung: 11.04.2007
(73) Patentinhaber: PAN-DUR Holding GmbH & Co. KG, 74747 Ravenstein (DE)
(72) Erfinder: WEISS, Albert, 74706 Osterburken (DE)
(74) Vertreter: Bergmeier, Werner

(56) Entgegenhaltungen:
- EP-A- 0 340 743
- DE-C- 827 069
- US-A- 3 584 467
- US-A- 3 938 872
- US-A- 4 402 192
- US-A- 5 315 837
- US-A1- 2003 136 527

## Beschreibung

Bei Kühlmöbeln und dergleichen sind Zwischenwände vorgesehen, die aus Blech gefertigt sind. So ist beispielsweise auf der Innenseite des Kühlmöbels als Abgrenzung des Kaltluftstromes gegen den Warenraum eine Zwischenwand vorgesehen, die in einem Abstand von ca. 3 bis 5cm vor der eigentlichen Möbelrückwand angeordnet ist. Der dadurch gebildete Kanal über die gesamte Rückseite und die Decke des Möbels dient der Leitung der Kaltluft, die im Unterteil des Möbels erzeugt und mittels Ventilatoren in den Kopfteil des Möbels geblasen wird. An der Vorderkante dieses Kopfteils strömt die Kaltluft heraus in den Warenraum des Kühlmöbels. Die nach unten sinkende Kaltluft wird an der Vorderkante des Möbelunterteils abgesaugt, dem Kühlaggregat zugeführt und mittels eines Gebläses aus diesem Kühlaggregat abgeführt und in den Kanal zwischen Kühlmöbelrückwand und Zwischenwand nach oben geblasen, so dass der Kreislauf geschlossen ist. Diese sog. Luftleitbleche sind meist noch mit Durchbrechungen versehen, die die Kaltluftverteilung im Kühlmöbel unterstützen. Diese Durchbrechungen sind von Möbeltyp zu Möbeltyp unterschiedlich und werden in der Praxis erprobt und danach festgelegt.

Die Herstellung dieser pulverbeschichteten oder auch nass lackierten Stahlblechzwischenwände ist ziemlich aufwendig, da sie korrosionsfest sein müssen. Zusätzlich werden teure Stanzwerkzeuge benötigt, um die verschiedenen Durchbrechungen herzustellen.

Aufgabe der Erfindung ist es, Zwischenwände, insbesondere Luftleitbleche für Kühlmöbel zu schaffen, die in der Herstellung einfach und kostengünstig sind, die aber dennoch korrosionsfest sind und den gehobenen Anforderungen bei solchen Kühlmöbeln gerecht werden. Diese Aufgabe wird gemäß den Merkmalen des Anspruch 1 gelöst.

Dadurch, dass das Kühlmöbel mit einer Zwischenwand ausgestattet ist, die nicht tragend ist, lediglich aus einem Rahmen besteht, der mit einem textilen Stoff, einer Folie oder einem Vlies bespannt ist, wird die Herstellung wesentlich vereinfacht und ist kostengünstig. Außerdem wird das Gewicht der Zwischenwand auf etwa 1/5 reduziert, so dass das Kühlmöbel wesentlich leichter handhabbar ist. Durchbrechungen sind in die Bespannung auf einfache Weise einzubringen und erfordern keine teuren Stanzwerkzeuge. Ferner wird erreicht, dass die Zwischenwand korrosionsfrei ist und sich leicht reinigen lässt.

Ist für die Zwischenwand ein separater, in das Kühlmöbel einsetzbarer Rahmen vorgesehen, so kann die Zwischenwand leicht ausgewechselt werden. Es können aber auch Streben des Kühlmöbelgestells als Rahmen dienen, an denen die Bespannung unmittelbar befestigt ist. Vorzugsweise besteht der Rahmen aus Leichtmetallprofilen und ist dadurch korrosionsbeständig. Verwendet man für die Bespannung einen textilen Stoff, so können die Durchbrechungen bereits bei der Herstellung eingearbeitet werden. Durch die Variation der Dichte des textilen Stoffes kann eine bestimmte gewünschte Luftdurchlässigkeit erzeugt werden. Es erübrigen sich Stanzwerkzeuge überhaupt.

Durch die EP 0 340 743 ist es bekannt, im Transportladeraum eines LKW's unter die Kaltluftaustrittsdüsen eine gitterförmige Decke anzuordnen, deren Gitterfelder mit einem textilen porösen Gewebe bespannt sind, welches von der gesamten Kühlluft durchströmt werden muss und so für die aus den Austrittsdüsen austretende Kaltluft eine gute Verteilung über die gesamte Deckenfläche in den Ladenraum bewirken soll.

Die US-A-4 402 192 beschreibt ein Kühlmöbel, in welchem für die Zirkulation über die ausgestellten Waren die Luftströmung durch einen Kanal geleitet wird. Da durch die Rückwandung eine Beschickung der Warenfächer und auch des Warenraumes ermöglicht werden soll, ist diese Rückwand aus flexiblen Bälgen ziehharmonikaartig ausgebildet, die gleichzeitig Tür- und Luftkanal bilden.

Aus der US-PS 3.584.467 ist ein Kühlmöbel bekannt mit einem von der Frontseite zugänglichen Warenraum, der in horizontale Fächer unterteilt ist und auf seiner Rückseite von einem Luftführungskanal begrenzt wird, wobei der Luftführungskanal warenraumseitig durch eine Zwischenwand und durch die Rückwand des Kühlmöbels gebildet wird.

Weitere Einzelheiten der Erfindung werden anhand der Zeichnungen beschrieben. Sie zeigen
- **Figur 1**: den Aufbau eines Kühlmöbels mit der erfindungsgemäßen Zwischenwand
- **Figur 2**: den Aufbau der Zwischenwand
- **Figur 3**: eine Bespannung mit eingestanzten Durchbrechungen
- **Figur 4**: eine Befestigung der Bespannung am Rahmen im Querschnitt
- **Figur 5**: eine weitere Art der Befestigung der Bespannung am Rahmen im Querschnitt
- **Figur 6 und 7**: Querschnitte der Kühlmöbel-Rückseite mit verschiedener Anordnung der Zwischenwand
- **Figur 8**: Querschnitt der Kühlmöbel-Rückseite mit Bespannung der Tragprofile zur Bildung der Zwischenwand.

Das Kühlmöbel 1 besteht üblicherweise aus einem Gehäuse 11, das eine Rückwand 3 aufweist. In dem Gehäuse 11 sind einzelne Regalfächer durch Zwischenböden 4 angeordnet. Im unteren Teil des Kühlmöbels ist das Kühlaggregat 5 mit Ventilatoren 6 ange ordnet. Die Regalfächer mit den Regalböden 4 sind durch eine Zwischenwand 2 an ihre Rückseite begrenzt. Zwischen dieser Zwischenwand und der Rückwand 3 des Kühlmöbels 1 wird dadurch ein Luftkanal 12 gebildet. In dem horizontalen Teil des Luftkanals 12 wird dieser durch eine horizontal angeordnete Zwischenwand 21 gegen das oberste Regalfach abgegrenzt.

Durch die Ventilatoren 6 wird ein Luftstrom erzeugt, der die Luft aus dem Kühlraum ansaugt und durch das Kühlaggregat 5 drückt, in welchem die Luft abgekühlt und in dem vertikalen Teil des Kanales 12 nach oben gedrückt wird. Über den horizontalen Teil des Kanales 12 gelangt die Luft im Kopfteil des Kühlmöbels an die Frontseite und fällt dort nach unten, wobei sie am Unterteil des Kühlmöbels durch die Ventilatoren 6 wieder abgesaugt und dem Kühlaggregat 5 zugeführt wird.

Bisher war es üblich, diese Zwischenwand 2 tragfähig aus Blech herzustellen und mit Durchbrechungen zu versehen. Auch im Kopfteil wurde die Zwischenwand 21 aus tragfähigem, stabilem Blech hergestellt. Dadurch wurde das Gewicht des Kühlmöbels erheblich vergrößert und Transporte und Umstellungen des Kühlmöbels im Verkaufsraum erschwert. Durch die Ansammlung von Kondenswasser sind diese Zwischenwände 2, 21 korrosionsgefährdet und müssen deshalb mit einer korrosionsfesten Beschichtung versehen werden, beispielsweise durch Pulverbeschichtung, Einbrennlackierung und dergleichen. Hierfür sind mehrere Arbeitsgänge erforderlich, die die Herstellung derartiger Zwischenwände erheblich verteuern.

Figur 2 zeigt den Aufbau einer erfindungsgemäßen Zwischenwand, die aus einem Rahmen 7 besteht, der in den Ecken Versteifungen 71 aufweist und mit einer Bespannung 22 versehen ist. Ein solcher Rahmen 7 lässt sich sehr günstig aus Profilmaterial her stellen, wobei sich besonders Aluminiumprofile eignen, da sie leicht und korrosionsbeständig sind. Die Bespannung 22 wird durch Umschlagen und Klammern an dem Rahmen 7 befestigt. Zusätzlich kann auch eine Verklebung erfolgen. Ohne Verklebung lässt sich die Bespannung zur Reinigung leicht entfernen und wie ein normaler Stoff in einer Waschmaschine waschen.

Figur 3 zeigt eine Bespannung 23, die aus einer PVC-Folie her gestellt ist. Da diese luftdicht ist, werden Durchbrechungen 24 angeordnet, um einen Luftaustausch zum Kühlraum zuzulassen. Je nach Gestaltung des Kühlraumes werden diese Durchbrechungen angeordnet und auch in ihrer Größe bestimmt. Für die erforderliche Kühlströmung kann es zweckmäßig sein, nur im oberen Teil Durchbrechungen anzuordnen. Bei der Unterteilung des Kühlraumes in Fächer durch Zwischenböden 4 ist es zweckmäßig, jeweils für das betreffende Kühlfach die Durchbrechungen in Größe und Anordnung zu bestimmen, gegebenenfalls auch hier wieder nur im oberen Teil des Kühlfaches Durchbrechungen bzw. eine bestimmte Luftdurchlässigkeit vorzusehen.

Bei Verwendung einer textilen Bespannung können derartige Durchbrechungen in den Stoff bei seiner Herstellung eingearbeitet werden, so dass weitere Arbeitsgänge, wie das Einstanzen von Durchbrechungen nicht erforderlich sind. Der Stoff wird zweckmäßig aus synthetischen Fäden hergestellt und durch entsprechende Bindungsstrukturen eine bestimmte erforderliche Luftdurchlässigkeit erzeugt. Selbstverständlich ist es möglich, auch hier die Bindungsstrukturen entsprechend der Aufteilung des Kühlraumes oder den Strömungsverhältnissen so anzuordnen, dass die Luftdurchlässigkeit der Bespannung beispielsweise im oberen Teil größer ist als im unteren Teil. Es kann sowohl eine Maschenware, als auch ein Webstoff für die Bespannung verwendet werden. Durch Variation der Dichte der Bindung kann auch ohne besondere Durchbrechungsstrukturen die Luftdurchlässigkeit des Stoffes so beeinflusst werden, dass der erforderliche Luftaustausch zum Kühlfach gegeben ist. Dies kann durch die Auswahl des Fadenmaterials, aber auch durch die Faden- bzw. Maschendichte erreicht werden. Hier zeigen sich die besonderen Vorteile einer textilen Bespannung, da die Herstellung eines textilen Stoffes sehr flexibel ist und ohne großen Aufwand dieser sowohl den gewünschten Strömungsverhältnissen im Kühlmöbel als auch in der optischen Erscheinung angepasst werden kann.

Zur Befestigung der Bespannung 22 kann diese an den Rändern mit entsprechenden Verstärkungen für die Befestigung versehen sein. Wird der Rahmen, wie in Figur 4 dargestellt, durch ein längsgeteiltes Profil gebildet, so kann die Bespannung zwischen den beiden Profilteilen eingespannt und auf diese Weise besonders gleichmäßig und dennoch lösbar befestigt werden. Nach Figur 4 besteht der Rahmen 7 aus einem Profil 70, das mit einem Rahmenteilprofil 70' verschraubt ist. Dazwischen wird die Bespannung 22 oder 23 durch Klemmung festgehalten. Eine andere Art zeigt Figur 5, bei welcher eine Klemmleiste 72 die Bespannung 22, 23 in das Profil 7 einzieht und klemmt. Mit dieser Ausführung ist ein Spannen der Bespannung 22, 23 leichter möglich. Im Falle der Beschädigung lässt sich die Bespannung leicht auswechseln.

Bei den bisher beschriebenen Zwischenwände wurde ein extra für die Zwischenwand hergestellter Rahmen verwendet, auf dem eine Bespannung angebracht wurde. Die so hergestellte Zwischenwand ist in das Kühlmöbel einsetzbar und auch leicht wieder herausnehmbar. In Figur 6 ist eine Zwischenwand 22 gezeigt mit Rahmenprofilen 7, wobei die Zwischenwand 22 zwischen den Tragprofilen 74 des Kühlmöbels jeweils eingesetzt und an diesen befestigt ist. Als Rückwand dient bei diesem Kühlmöbel eine Isolation 31, die an den Tragprofilen 74 befestigt ist, so dass ein Luftkanal 12 in der Breite der Tragprofile 74 entsteht. In diesem Luftkanal 12 steigt jeweils die Kühlluft, wie oben bereits beschrieben, durch die Ventilatorwirkung nach oben in den Kopf des Kühlmöbels.

Die Anordnung in Figur 7 hat den Vorteil, dass durch die Bespannung eine durchgehende Rückwand in den Regalfächern gebildet wird, so dass die Tragprofile 74 in ihrer Farbe nicht auf die Bespannung abgestimmt werden müssen, um eine durchgehend gleichmäßige Rückwand in den Regalfächern zu erreichen. Die Rahmen 7 der Zwischenwände 22 stoßen jeweils aneinander und sind an einem Tragprofil 74 jeweils befestigt. Diese Anordnung hat des weiteren den Vorteil, dass der Luftkanal 12 durch den größeren Abstand der Rückwand 22 von der Isolation 31 einen etwas größeren Querschnitt hat.

In Figur 8 ist auf einen gesonderten Rahmen für die Zwischen wand ganz verzichtet worden. Die Tragprofile 75 weisen jeweils eine Vertiefung 76 auf, in die mit einer Klemmleiste 73 die Bespannung eingezogen wird. Damit werden vertikale Rahmenprofile erspart. Die Zwischenwand ist sehr stabil.

Vorstehend ist die Zwischenwand 22,21 als Luftleitblech für die Kaltluft aus dem Kühlaggregat in den Kopf des Kühlmöbels beschrieben. Grundsätzlich können jedoch alle nichttragenden Zwischenwände in einem Kühlmöbel in dieser Weise hergestellt werden, wodurch das Kühlmöbel äußerst leicht und in seiner Herstellung verbilligt wird. Außerdem lassen sich diese Zwischenwände im Sichtbereich der Fächer in einfacher Weise gestalten und für Werbungszwecke verwenden. Als Bespannung können Stoffe oder Folien in den verschiedensten Farben verwendet werden.

## Patentansprüche

1. Kühlmöbel mit einem von der Frontseite zugänglichen Warenraum, der in horizontale Fächer unterteilt ist und auf seiner Rückseite von einem Luftführungskanal (12) begrenzt wird, wobei der Luftführungskanal (12) warenraumseitig durch eine luftdurchlässige Zwischenwand (2) und durch die Rückwand (3) des Kühlmöbels (1) gebildet wird, **dadurch gekennzeichnet, dass** die Zwischenwand (2) nichttragend ist und aus einem Rahmen (7) besteht, der mit einem textilen Stoff (22), einer Folie (23) oder einem Vlies bespannt ist.

2. Kühlmöbel nach Anspruch 1, **dadurch gekennzeichnet, daß** der Rahmen (7) der Zwischenwand (2) aus Leichtmetallprofilen besteht.

3. Kühlmöbel nach einem der Ansprüche 1 oder 2, **dadurch gekennzeichnet, daß** der Rahmen (7) der Zwischenwand (2) durch Tragprofile (75) des Kühlmöbels gebildet wird, an denen die Bespannung (22; 23) befestigt ist.

4. Kühlmöbel nach einem oder mehreren der Ansprüche 1 bis 3, **dadurch gekennzeichnet, daß** die Bespannung (23) der Zwischenwand (2) Durchbrechungen (24) aufweist.

5. Kühlmöbel nach einem oder mehreren der Ansprüche 1 bis 4, **dadurch gekennzeichnet, daß** die Bespannung (22; 23) beschichtet ist.

6. Kühlmöbel nach einem oder mehreren der Ansprüche 1 bis 5, **dadurch gekennzeichnet, daß** die Bespannung (22) aus einem textilen Stoff besteht, in den bei dessen Herstellung Durchbrechungen (24) eingearbeitet sind.

7. Kühlmöbel nach Anspruch 6, **dadurch gekennzeichnet, daß** der textile Stoff (22) durch Variation seiner Dichte eine bestimmte gewünschte Luftdurchlässigkeit besitzt.

8. Kühlmöbel nach einem oder mehreren der Ansprüche 1 bis 7, **dadurch gekennzeichnet, daß** die Bespannung (22; 23) der Zwischenwand (2) nur in bestimmten Bereichen Durchbrechungen (24) aufweist.

9. Kühlmöbel nach Anspruch 8, **dadurch gekennzeichnet, daß** die Durchbrechungen (24) in der oberen Hälfte der Zwischenwand (2) angeordnet sind.

10. Kühlmöbel nach einem der Ansprüche 8 oder 9, **dadurch gekennzeichnet, daß** die Durchbrechungen (24) jeweils im oberen Bereich des durch die Zwischenwand (2) begrenzten Kühlfaches (13) angeordnet sind.

11. Kühlmöbel nach einem oder mehreren der Ansprüche 7 bis 10, **dadurch gekennzeichnet, daß** die aus einem textilen Stoff (22) bestehende Bespannung durch Variation ihrer Dichte in einem gewünschten Bereich eine größere Luftdurchlässigkeit besitzt, als in ihren anderen Bereichen.

12. Kühlmöbel nach Anspruch 11, **dadurch gekennzeichnet, daß** die Zwischenwand mehrteilig ist und aus einem horizontal angeordneten Teil (21) besteht, der die Decke des obersten Kühlfaches (13) bildet, und einem vertikalen Teil (2), der die Rückwand für die einzelnen Kühlfächer (13) bildet.

13. Kühlmöbel nach einem oder mehreren der Ansprüche 1 bis 12, **dadurch gekennzeichnet, daß** die Bespannung (22; 23) bei der Stoffherstellung eingearbeitete Randverstärkungen aufweist, an denen die Bespannung (22; 23) am Rahmen (7; 75) befestigt ist.

14. Kühlmöbel nach einem oder mehreren der Ansprüche 1 bis 13, **dadurch gekennzeichnet, daß** der Rahmen (7) längsgeteilt ist und die Bespannung (22; 23) zwischen den Teilen (70; 70') geklemmt ist.

15. Kühlmöbel nach einem oder mehreren der Ansprüche 1 bis 14, **dadurch gekennzeichnet, daß** der Rahmen (7) im Querschnitt als Profil (70; 75) ausgebildet ist, das eine Vertiefung (76) aufweist, in welche die Bespannung (22; 23) eingezogen und geklemmt ist.

## Claims

1. A refrigerated cabinet having a merchandise space accessible from the front side and divided into horizontal compartments and bounded on the rear side by an air duct (12), the air duct (12) being formed on the merchandise space side by an air-permeable intermediate wall (2) and by the rear wall (3) of the refrigerated cabinet (1), **characterized in that** the intermediate wall (2) is non-load-bearing and consists of a frame (7) covered by a textile cloth (22), a film (23), or a non-woven material.

2. The refrigerated cabinet according to claim 1, **characterized in that** the frame (7) of the intermediate wall (2) is made of lightweight metal profiles.

3. The refrigerated cabinet according to any one of the claims 1 or 2, **characterized in that** the frame (7) of the intermediate wall (2) is formed by supporting profiles (75) of the refrigerated cabinet to which the cover (22; 23) is attached.

4. The refrigerated cabinet according to any one or more of the claims 1 through 3, **characterized in that** the cover (23) of the intermediate wall (2) comprises penetrations (24).

5. The refrigerated cabinet according to any one or more of the claims 1 through 4, **characterized in that** the cover (22; 23) is coated.

6. The refrigerated cabinet according to any one or more of the claims 1 through 5, **characterized in that** the cover (22) is made of a textile cloth in which penetrations (24) are made during the manufacture thereof.

7. The refrigerated cabinet according to claim 6, **characterized in that** the textile cloth (22) has a particular desired permeability to air due to variation of the density thereof.

8. The refrigerated cabinet according to any one or more of the claims 1 through 7, **characterized in that** the cover (22; 23) of the intermediate wall (2) comprises penetrations (24) only in particular regions.

9. The refrigerated cabinet according to claim 8, **characterized in that** the penetrations (24) are disposed in the upper half of the intermediate wall (2).

10. The refrigerated cabinet according to any one of the claims 8 or 9, **characterized in that** the penetrations (24) are disposed in the upper region of each of the refrigerated compartments (13) bounded by the intermediate wall (2).

11. The refrigerated cabinet according to any one or more of the claims 7 through 10, **characterized in that** the cover made of a textile cloth (22) has a greater permeability to air in a desired region than in the other regions thereof due to variation of the density thereof.

12. The refrigerated cabinet according to claim 11, **characterized in that** the intermediate wall comprises a plurality of parts and is made of a horizontally disposed part (21) forming the ceiling of the uppermost refrigerated compartment (13) and a vertical part (2) forming the rear wall for the individual refrigerated compartments (13).

13. The refrigerated cabinet according to any one or more of the claims 1 through 12, **characterized in that** the cover (22; 23) comprises edge reinforcements integrated during processing of the cloth, at which the cover (22; 23) is attached to the frame (7; 75).

14. The refrigerated cabinet according to any one or more of the claims 1 through 13, **characterized in that** the frame (7) is longitudinally divided and the cover (22; 23) is clamped between the parts (70; 70').

15. The refrigerated cabinet according to any one or more of the claims 1 through 14, **characterized in that** the frame (7) is implemented in cross section as a profile (70; 75) comprising a recess (76) into which the cover (22; 23) is drawn and clamped.

## Revendications

1. Meuble frigorifique avec un espace de marchandises accessibles depuis la face frontale, qui est subdivisé en compartiments horizontaux et limité sur sa face arrière par un canal de guidage d'air (12), dans lequel le canal de guidage d'air (12) est formé sur le côté de l'espace de marchandises par une cloison intermédiaire (2) perméable à l'air et par la paroi arrière (3) du meuble frigorifique (1), **caractérisé en ce que** la cloison intermédiaire (2) n'est pas porteuse et se compose d'un cadre (7) qui est habillé d'une matière textile (22), d'un film (23) ou d'un tissu non tissé.

2. Meuble frigorifique selon la revendication 1, **caractérisé en ce que** le cadre (7) de la cloison intermédiaire (2) se compose de profilés en métal léger.

3. Meuble frigorifique selon l'une des revendications 1 ou 2, **caractérisé en ce que** le cadre (7) de la cloison intermédiaire (2) est formé par des profilés porteurs (75) du meuble frigorifique, auxquels est fixé l'habillage (22 ; 23).

4. Meuble frigorifique selon l'une ou plusieurs des revendications 1 à 3, **caractérisé en ce que** l'habillage (23) de la cloison intermédiaire (2) comporte des perforations (24).

5. Meuble frigorifique selon l'une ou plusieurs des revendications 1 à 4, **caractérisé en ce que** l'habillage (22 ; 23) est revêtu.

6. Meuble frigorifique selon l'une ou plusieurs des revendications 1 à 5, **caractérisé en ce que** l'habillage (22) se compose d'une matière textile, dans lequel sont intégrées des perforations (24) lors de sa fabrication.

7. Meuble frigorifique selon la revendication 6, **caractérisé en ce que** la matière textile (22) possède une perméabilité à l'air déterminée souhaitée en raison de la variation de son épaisseur.

8. Meuble frigorifique selon l'une ou plusieurs des revendications 1 à 7, **caractérisé en ce que** l'habillage (22 ; 23) de la cloison intermédiaire (2) ne comporte des perforations (24) qu'en des zones déterminées.

9. Meuble frigorifique selon la revendication 8, **caractérisé en ce que** les perforations (24) sont disposées dans la moitié supérieure de la cloison intermédiaire (2).

10. Meuble frigorifique selon l'une des revendications 8 ou 9, **caractérisé en ce que** les perforations (24) sont respectivement disposées dans la partie supérieure du compartiment frigorifique (13) limité par la cloison intermédiaire (2).

11. Meuble frigorifique selon l'une ou plusieurs des revendications 7 à 10, **caractérisé en ce que** l'habillage composé d'une matière textile (22) présente dans une zone souhaitée, en raison de la variation de son épaisseur, une perméabilité à l'air supérieure à celles d'autres zones.

12. Meuble frigorifique selon la revendication 11, **caractérisé en ce que** la cloison intermédiaire se présente sous forme en plusieurs parties et se compose d'une partie (21) disposée horizontalement, qui forme le plafond du compartiment frigorifique (13) le plus haut, et d'une partie verticale (2), qui forme la paroi arrière pour les différents compartiments frigorifiques (13).

13. Meuble frigorifique selon l'une ou plusieurs des revendications 1 à 12, **caractérisé en ce que** l'habillage (22 ; 23) comporte des renforts de bordure incorporés lors de la fabrication de la matière, auxquels l'habillage (22 ; 23) est fixé au cadre (7 ; 75).

14. Meuble frigorifique selon l'une ou plusieurs des revendications 1 à 13, **caractérisé en ce que** le cadre (7) est divisé longitudinalement et l'habillage (22 ; 23) est coincé entre les parties (70 ; 70').

15. Meuble frigorifique selon l'une ou plusieurs des revendications 1 à 14, **caractérisé en ce que** le cadre (7) se présente en section transversale sous forme de profilé (70 ; 75), qui présente un approfondissement (76), dans le lequel l'habillage (22 ; 23) est enfoncé et coincé.
